# EUROPÄISCHE PATENTSCHRIFT

(11) **EP 0 430 882 B1**
(45) Veröffentlichungstag und Bekanntmachung des Hinweises auf die Patenterteilung: **28.04.1993**
(21) Anmeldenummer: 90810898.8
(22) Anmeldetag: 21.11.1990
(51) Int. Cl.: E06B 9/82, E06B 9/171

(54) **Innenrollstore**
Interior blind rolling up automatically
Store intérieur à roulement automatique

(30) Priorität: 24.11.1989 FR 8915471
(43) Veröffentlichungstag der Anmeldung: 05.06.1991
(73) Patentinhaber: GRIESSER Société Anonyme, F-06510 Carros (FR)
(72) Erfinder: Dumas, Christian, F-06510 Carros (FR); Saiz, Carlos, F-06700 Saint Laurent du Var (FR)
(74) Vertreter: Gachnang, Hans Rudolf

(56) Entgegenhaltungen:
- CH-A- 449 222
- DE-A- 2 214 848
- DE-U- 8 536 557

## Beschreibung

Gegenstand der vorliegenden Erfindung ist ein Innenrollstore mit einem transversalen, zylindrischen Träger, der um seine Horizontalachse drehbar ist gemäss Oberbegriff des Patentanspruches 1.
Stores der genannten Gattung sind bekannt und werden häufig auch Springrollo genannt.

Aus der deutschen Offenlegungsschrift 22 14 848 ist ein solcher Springrollo bekannt, welcher einen zylindrischen Träger aufweist, der um seine horizontale Achse drehbar ist und an dem ein rechteckiger, flexibler Behang mit seinem oberen Rand befestigt ist und aufgerollt oder abgerollt werden kann. Eine elastische Vorrichtung, z.B. eine Feder, im Innern des Trägers, wird beim Abrollen gespannt und zieht den abgerollten Behang nach Lösen einer Arretierung durch Aufrollen wieder nach oben. Zur Arretierung des Behanges in ganz oder teilweise abgerolltem Zustand sind seitlich des Behanges je eine Kugelkette gespannt, befestigt. Die Kugelkette besteht aus einer Schnur, auf der in regelmässigen Abständen kugelförmige Körper aufgesetzt sind. An der Unterkante des Behanges ist eine aus einem profiliertem Blech bestehende Endschiene angeordnet. Die Endschiene überragt den Behang seitlich und weist in den überragenden Teilen je eine Durchgangsöffnung auf, durch welche die Kugelketten hindurchgeführt sind. Der Querschnitt der Durchgangsöffnungen ist derart bemessen, dass die Kugeln beim vertikalen Verschieben des Behanges hindurchtreten können. Der Behang ist an einer Kante der Endschiene mit letzterer verbunden, so dass durch die nach oben gerichtete Kraft der elastischen Vorrichtung im Träger die Endschiene um ihre Längsachse gekippt wird und dadurch der auf eine senkrecht zu den Kugelketten verlaufende Ebene projizierte Querschnitt der Druchgangsöffnungen verkleinert wird. Dadurch gelangen die dem Behang gegenüberliegenden Kanten der Durchgangsöffnungen in Kontakt mit der Schnur der Kugelkette und rasten unterhalb einer an der jeweiligen Stelle vorliegenden Kugel ein. Der Behang kann damit nicht mehr nach oben aufgerollt werden. Er lässt sich auf diese Weise in jeder beliebigen Stellung arretieren. Um den Behang weiter schliessen oder öffnen zu können, wird an einer an der Endschiene befestigten Handhabe die Endschiene um ihre Längsachse gegen die Kraft der elastischen Vorrichtung zurück in die Horizontale gedreht und damit der projizierte Querschnitt der Durchgangsöffnungen wieder derart vergrössert, dass die Kugeln hindurchtreten können.

Diese bekannte Vorrichtung hat den Nachteil, dass die Endschiene mittels einer fest an dieser angebrachten Handhabe exakt in die horizontale Lage gebracht werden muss, um eine Verschiebung des Behanges nach oben oder nach unten zu ermöglichen. Wenn die Kugeln nicht genau im Zentrum der Durchgangsöffnungen liegen, was meist der Fall ist, so kann der Behang nur mit Mühe nach unten oder nach oben verschoben werden und es wird sehr viel von der Geschicklichkeit der Bedienungsperson abhängen, wie rasch ein Verschieben des Behanges gelingt.

Hier will die Erfindung Abhilfe schaffen.
Die Erfindung, wie sie im Kennzeichen des Patentanspruches 1 beschrieben ist, löst die Aufgabe, eine Sperrvorrichtung für einen Behang der genannten Gattung zu schaffen, der in einfacher Weise in jeder beliebigen Stellung arretiert, bzw. gelöst und neu arretiert werden kann. Es gelingt mit der erfindungsgemässen Ausgestaltung der Durchgangsöffnungen, den Stores einerseits sicher an jeder beliebigen Position zu arretieren, wobei stets zwei Zähne oder Vorsprünge an jeder Kugelkette in Eingriff gelangen. Die konvex ausgeführten Wände der Durchgangsöffnungen erlauben in jeder Position, auch bei nicht exakt nach unten gerichteter Zugkraft ein reibungloses Einlaufen der Kugeln in die Durchgangsöffnungen.

Wenn sich also - gemäss der Erfindung - der Store in "Ruhestellung" befindet, d.h. wenn keine nach unten gerichtete Zugkraft auf das untere Element (Endschiene) ausgeübt wird, nimmt das oben beschriebene System unter der Wirkung der elastischen Vorrichtung und durch Einhaken in das fixe seitliche Element eine Position unter einem bestimmten Winkel ein und wird damit an diesem geradlinigen, lateralen Element blockiert. Andernfalls, wenn eine genügend grosse, nach unten gerichtete Kraft auf die Zugschnur ausgeübt wird, erfährt das System ein Drehmoment infolge der Verschiebung der Befestigungspunkte der Zugschnur und des Behanges an der Endschiene, so dass dieses System umkippt und längs dem seitlich angebrachten, fixen Element frei nach oben oder nach unten gleiten kann.

Gemäß der Erfindung weist der Store auf beiden Seiten eine fixe Führung und ein Profilstück auf.

Eine bevorzugte Ausführung besteht darin, dass die Zugschnur sich vor und das Profilstück sich hinter der Endschiene befindet, so dass das seitliche fixe Element hinter den Behang zu liegen kommt, der dieses, wenn heruntergelassen, verdeckt.

Das fixe seitliche Element hat Vorsprünge in Form von in regelmässigen Abständen angeordneten Kugeln, während das Profilstück einen komplementären Vorsprung, z.B. einen Zahn, und eine Stützfläche aufweist, wobei das fixe seitliche Element zwischen Zahn und Stützfläche zu liegen kommt; letztere liegen genügend weit auseinander, so dass das genannte System unbehindert längs des fixen seitlichen Elements gleiten kann, wenn es die zweite 'Winkelposition' einnimmt. Die Stützfläche weist einen nach oben gerichteten Vorsprung auf, der unter eine Kugel des fixen seitlichen Elements greift, während der Zahn unter einer anderen Kugel einhakt, so dass eine Blokkierung des Systems am fixen seitlichen Element an zwei Punkten erreicht wird. Der Zahn sollte sich im unteren Teil des Profilstücks und der Vorsprung der Stützfläche im oberen Teil desselben befinden.

Ein weiterer Aspekt der vorliegenden Erfindung besteht darin, dass das untere, transversale Element, das den unteren Rand des flexiblen Behangs aufnimmt, aus einem Hauptbestandteil und einem Clip-Profil besteht, die diesen Rand einklemmen.

Man wird die Erfindung genau verstehen, wenn man die nachstehende ergänzende Beschreibung und die beiliegenden Zeichnungen studiert, nämlich:
Abb. 1. - Perspektivische Teilansicht aus dem Innern eines Raums des linken Teils eines Innenstores, der in der von der Erfindung bevorzugten Ausführung angebracht ist.
Abb. 2. - Grossmassstäblicher Querschnitt durch das starre, untere, horizontale Element (Endschiene), das den unteren Teil des flexiblen Behanges aufnimmt.
Abb. 3. - Partieller, schematischer Querschnitt längs A-A der Abb. 1 des vollständig hochgezogenen Stores.
Abb. 4. - Querschnitt wie in Abb. 3: der Store ist entriegelt und befindet sich auf halber Höhe, um geöffnet oder geschlossen zu werden.
Abb. 5. - Querschnitt wie in Abb. 3: der Store ist heruntergezogen und verriegelt.

In Abb. 1 ist ein Innenstore dargestellt, der in der von der Erfindung bevorzugten Ausführung angebracht ist.

Dieser Store kann vor einer Oeffnung, z.B. vor einem Fenster (1) angebracht werden, um dieses wenigstens teilweise zu verdecken. Dieser Store besteht bekanntlich aus einem oberen, transversalen, zylindrischen Träger (2), der über der Oeffnung (1) angebracht wird und um seine Horizontalachse gedreht werden kann. Der Träger (2) hat eine Verkleidung (3), die die rotierenden Elemente und den aufgerollten Teil des flexiblen Behangs (4) verdeckt (siehe Abb. 1). Der Träger (2) wird auf beiden Seiten der Oeffnung (1) an der Wand (5) z.B. mit Winkeleisen (6) befestigt. Wie man weiss, ist im Innern der Trommel (2) eine elastische Vorrichtung untergebracht, die zwischen der Trommel (2) und den stirnseitigen Deckeln (7) wirksam ist, um die Trommel ständig in der Aufrollrichtung des Behanges (4) zurückzudrehen. Diese elastische Vorrichtung ist in der Technik wohlbekannt und wird deshalb weder zeichnerisch dargestellt noch beschrieben. Der flexible Behang (4), z.B. ein Tuch, ist rechteckig und mit seinem oberen Rand an der Trommel (2) befestigt, um auf- und abgerollt werden zu können.

Am unteren Teil des Stores befindet sich ein starres, horizontales, transversales Element (8), auch Endschiene genannt, an der der untere Rand des Behanges (4) befestigt ist. Die Endschiene (8) dient zum Spannen des unteren Teils des Behanges (4) und zur Befestigung der Zugschnur (9) in der Mitte derselben (8).

Wie aus den Abbildungen ersichtlich, ist der Befestigungspunkt der Zugschnur (9) an der Endschiene (8) mit Bezug auf die Achse der letzteren und folglich auch mit Bezug auf die horizontale Befestigungslinie des Behangs (4) auf dieser Schiene nach vorn versetzt, so dass bei Ausübung einer nach unten gerichteten Kraft auf die Zugschnur (9) die Endschiene (8) ein Drehmoment erfährt (siehe Abb. 4), wobei die Grösse und das Vorzeichen derselben vor allem vom Wert der auf die Schnur (9) ausgeübten Zugkraft F und von der von der elastischen Vorrichtung auf den Behang (4) ausgeübten Rückdrehkraft F' abhängen.

In Abb. 2 ist die bevorzugte Ausführung der Endschiene im Querschnitt dargestellt. Diese Endschiene hat einen gleichbleibenden geraden Querschnitt und besteht aus einem Hauptprofil (10) und einem Clip-Profil (11), die den unteren Rand (4a) des Behangs (4) einklemmen. Unten hat der Hauptteil (10) einen Vorsprung (12), in den ein am Ende des Profils (11) befindlicher Zahn (13) einhakt. An seinem andern Ende hat das Profil (11) eine Lippe (14), deren freies Ende in der Längsrichtung unter eine komplementäre Lippe (15) des Profils (10) zu liegen kommt. Das Profil (11) verlängert und vervollständigt die kreisförmige Rundung des Hauptptprofiles (10). Zwischen dem Hauptprofil (10) und dem Profil (11) befindet sich ein Zwischenraum (16) mit Zickzackdurchlass, in welchem der untere Rand (4a) des Behangs (4) bis zum Vorsprung (12) und bis zum Zahn (13) aufgenommen wird. Der Behang (4) tritt zwischen den Lippen (14, 15), die ihn einklemmen, heraus. Nach dem Anbringen des Randes des Behangs (4) auf dem entsprechenden Teil des Profils (10) wird das Profil (11) festgeklemmt, indem zuerst der Zahn (12) an den Vorsprung (13) gelegt und dann das Profil (11) leicht deformiert wird, damit die Lippe (14) unter die Lippe (15) zu liegen kommt - womit das Profil (11) mit dem Profil (10) verriegelt ist. Um das Profil (11) abzunehmen, genügt ein radialer Druck auf die Lippe (14), wodurch diese von der Lippe (15) gelöst wird.

Auf beiden Seiten der Öffnung (1) ist ein vertikales, geradliniges, seitliches, fixes Element (17) vorgesehen, das sich über die ganze Höhe erstreckt, die von der Endschiene (8) zwischen ihren beiden äussersten Positionen bestrichen wird (siehe Abb. 3 und 5). Das Element (17) ist zwecks Blockierung des Stores einem Profilstück (18) zugeordnet, das am entsprechenden Ende der Endschiene fest angebracht ist.

Wie aus den Abbildungen ersichtlich, befindet sich das Profilstück (18) auf der Hinterseite der Endschiene (8), also diametral gegenüber dem Befestigungspunkt der Zugschnur (9), so dass in der Projektion senkrecht zur Horizontalachse der Endschiene (8) auf eine Ebene, in der das Element (17) liegt, der Befestigungspunkt des Behangs (4) auf der Endschiene zwischen dem Profilstück (18) und dem Befestigungspunkt der Zugschnur (9) an der Endschiene liegt.

Das Element 17 ist fest angebracht; sein oberes Ende ist an einem mit dem Deckel (7) verbundenen Träger (19) befestigt, das untere Endean einem an der Wand (5) angebrachten Winkeleisen (20).

Das Element (17) und das Profilstück (18) dienen, da sie einander zugeordnet sind, - je nach dem Winkel, den das System Endschiene (8)/Profilstück (18) bildet - der Blokkierung des Behangs (4) in jeder beliebigen ausser eventuell der obersten Position (Abb. 3) und ermöglichen das freie Gleiten des einen längs dem andern, also das Hochziehen und das Herablassen des Stores (Abb. 4). Ihr Zusammenwirken bei der Blockierung ist in Abb. 5 anhand des Beispiels eines geschlossenen Stores dargestellt.

Im vorliegenden Beispiel besteht das Element (17) aus einer Schnur oder einem Kabel mit in regelmässigen Abständen d angeordneten Kugeln (21), die mit komplementären Elementen am Profilstück (18) zusammenspielen. Das Profilstück (18) weist einen nach oben gerichteten Zahn (22) auf, sowie eine mit Bezug auf das Element (17) dem Zahn (22) gegenüberliegende Stützfläche (23), so dass dieses in den Zwischenraum (24) zwischen Zahn (22) und Stützfläche (23) des Profilstücks (18) zu liegen kommt.

Die vor dem Zahn (22) liegende Fläche (25) und die Stützfläche (23) sind glatt und konvex und ermöglichen somit ein unbehindertes Gleiten längs Element (17), wenn der Stores hochgezogen oder heruntergelassen werden soll.

Zur Blockierung des Stores greift der Zahn (22), wie aus Abb. 5 ersichtlich, unter eine Kugel (21), während die gegenüberliegende Stützfläche (23) mit einer Vorsprung (26) auf der anderen Seite des Elements (17) einhakt.

Wie aus dem Vorangehenden hervorgeht, hängt die Position des Behanges (4) von drei Faktoren ab, nämlich der nach oben gerichteten Rückdrehkraft der elastischen Vorrichtung, dem nach unten gerichteten Zug der Schnur (9) und dem Zusammenwirken des Profilstücks (18) mit dem Element (17). Im folgenden wird das Funktionieren und und die Betätigung dieses Stores beschrieben.

Zuerst wird die Position der Blockierung betrachtet, in welcher das Profilstück (18) am Element (17) blockiert ist. Diese Position ist in Abb. 5 als Position mit ganz heruntergelassenem Stores dargestellt, doch gelten die nachstehenden Erklärungen auch für jede Zwischenposition der Blockierung. In dieser Position, die ebenfalls vorliegt, wenn die auf die Schnur (9) wirkende Zugkraft F ungenügend ist, hat die von der elastischen Vorrichtung auf den Behang (4) ausgeübte Rückdrehkraft F' die Tendenz, die Endschiene (8) hochzuziehen, doch dabei greift der Zahn (22) und der Vorsprung (26) unter eine Kugel (21), was zum Kippen der Endschiene (8) in Richtung des Pfeiles C führt (Abb. 5). Dieses Kippen verstärkt die Blockierung, weil nach Einhaken des Zahns (22) und gegebenenfalls des Vorsprungs (26) unter eine Kugel (21) das Kippmoment der Endschiene (8) infolge der Rückdrehkraft F' das Zusammenwirken der Verriegelung verstärkt.

Zur Entriegelung des Stores zieht man an der Schnur (9) genügend stark, um das oben genannte Drehmoment zu überwinden, so dass die Endschiene (8) in Richtung des Pfeils B kippt und der Zahn (22) und die Stützfläche (23) entlastet werden, wobei die Kugeln (21) des Elements (17) aus der Umklammerung durch das Profilstück (18) befreit werden. Der Abstand zwischen dem Zahn (22) und der Stützfläche (23) ist wohlverstanden gross genug, um in dieser 'Winkelposition' der Endschiene (8) den unbehinderten Durchgang der Kugeln (21) zwischen diesen Elementen zu gewährleisten. Es ist zu beachten, dass sich der Winkel, den die Endschiene (8) mit dem Element (17) bildet, und ihr Abstand von diesem mit der Grösse und Richtung der Kraft F ändern, dass aber das Vorhandensein der konvexen Flächen (23) und (25) ein unbehindertes Gleiten der Endschiene (8) und folglich des Profilstücks (18) in jeder beliebigen Position derselben ermöglicht. Der Behang (4) wird also heruntergelassen oder hochgezogen, je nachdem, ob die Zugkraft F grösser als die Rückdrehkraft F' ist oder nicht.

Wenn die Kraft F überwunden wird, kippt die Endschiene (8) erneut in Richtung des Pfeils C (Abb. 5) und blockiert, wie oben beschrieben, den Behang. Wenn dieser ganz nach oben gezogen ist, kann das Profilstück (18) entweder am Element (17), wie oben beschrieben, verriegelt oder gegen die Unterseite des Trägers (19) in Anschlag gebracht werden.

Wie aus Abb. 3-5 ersichtlich, ist der Winkel zwischen den den Befestigungspunkten des Behangs (4) und der Zugschnur (9) an der Endschiene (8) entsprechenden Radien ungefähr 90°, während der Winkel zwischen dem dem Befestigungspunkt des Behanges (4) entsprechenden Radius und der Mittellinie der Befestigungsfläche des Profilstücks (18) an der Endschiene (8) grösser als 90° ist (±120°). Ganz allgemein werden diese beiden Winkel, wie aus Abb. 4 ersichtlich, so festgesetzt, dass sich das Profilstück (18) in einer das Gleiten optimal ermöglichenden 'Winkelposition' befindet, wenn die Kräfte F und F' ungefähr in einer Linie liegen.

Es ist offensichtlich, dass die Blockierung um so fester ist, je grösser der zweite oben definierte Winkel ist. Je grösser jedoch dieser Winkel ist, desto grösser ist auch der Kippwinkel zur Entriegelung des Storens - was einen höheren Befestigungspunkt der Zugschnur (9) an der Endschiene (8) nötig macht.

## Patentansprüche

1. Innenrollstore mit einem transversalen, zylindrischen Träger (2), der um seine Horizontalachse drehbar ist, einem rechteckigen, flexiblen Behang (4), der mit seinem oberen Rand am Träger (2) befestigt ist und aufgerollt und abgerollt werden kann; einer elastischen Vorrichtung im Innern des Trägers (2), die die Rückdrehung in der Aufrollvorrichtung des Behanges (4) bewirkt, einer Endschiene (8), die am unteren Rad (4a) des Behanges (4) befestigt ist; und einer verstellbaren Sperrvorrichtung (17,18), die das Festhalten des flexiblen Behanges (4) in jeder Höhe ermöglicht, wobei die Sperrvorrichtung aus zwei parallel zu den Seitenrändern des ausgerollten Behanges (4) angebrachten, gespannten Kugelketten (17) besteht, die durch je eine Durchgangsöffnung (24) an den Enden der Endschiene (8) hindurchgeführt sind, wobei der Behang (4) in einem Abstand zum Zentrum der Durchgangsöffnungen (24) an der Endschiene (8) befestigt ist, derart, dass die Endschiene (8) durch die Kraft (F') der elastischen Vorrichtung im Träger (2) so um ihre Längsachse schwenkbar ist, dass sich der auf die Horizontale projizierte Querschnitt der Durchgangsöffnungen (24) beim Schwenken der Endschiene (8) verkleinert und die Endschiene an den Kugeln (21) der Kugelkette (17) einrastet, und wobei die Durchgangsöffnungen (24) je in einem Profilstück (18) eingelassen sind und eine vertikale Durchgangslänge aufweisen, welche grösser ist, als der Abstand (d) zweier Kugeln (21) auf der Kette (17), dadurch gekennzeichnet dass in jeder Durchgangsöffnung (24) ein Zahn (22) und ein Vorsprung (26) angeordnet sind, deren Kanten in einem Abstand (d) liegen, welcher der Kettenteilung (Abstand der kugeln (21)) entspricht.

2. Innenstores nach Anspruch 1, dadurch gekennzeichnet, dass die Durchgangsöffnungen (24) auf der der Endschiene (8) zugekehrten Seite eine konvexe oder ebene Oberfläche (23) aufweisen, deren obere Enden den jeweiligen Vorsprung (26) bilden.

3. Innenrollstores nach einem der Ansprüche 1 oder 2, dadurch gekennzeichnet, dass die Durchgangsöffnungen (24) auf der der Endschiene (8) abgewendeten Seite an den unteren Enden eine als Zahn (22) ausgebildete Stufe aufweisen.

4. Innenrollstores nach Anspruch 3, dadurch gekennzeichnet, dass die Wände der Durchgangsöffnungen oberhalb und unterhalb des Zahnes (22) konvex gebogen sind.

5. Innenrollstores nach einem der Ansprüche 1 bis 4, dadurch gekennzeichnet, dass die Endschiene (8) aus einen kreisförmigen Querschitt aufweisenden Profilen (10) und (11) besteht, zwischen denen der untere Rand (4a) des Behanges (4) eingeklemmt gehalten wird.

6. Innenrollstores nach anspruch 5, dadurch gekennzeichnet, dass das Profilstück (18) auf dem Mantel des Profiles (10) der Endschiene (8) befestigt ist.

7. Innenrollstores nach Anspruch 6, dadurch gekennzeichnet, dass im wesentlichen diagonal zum Profilstück (18) auf dem Profil (11) der Endschiene (8) eine Zugschnur (9) befestigt ist, derart, dass durch eine nach unten gerichtete Kraft (F) auf die Zugschnur (9) die Endschiene (8) um ihre Längsachse schwenkbar ist.

## Claims

1. Interior laminated roller blind, with a transverse, cylindrical carrier (2) which can rotate on its horizontal axis, a rectangular, flexible draping (4) which is fastened by its upper edge on the carrier (2) and which can rolled on and rolled off; a flexible device inside the carrier (2) which effects the return rotation in the rolling up device of the draping (4), an end rail (8) which is fastened to the lower wheel (4a) of the draping (4); and an adjustable locking device (17, 18) which enables the retention of the flexible draping (4) at all heights, the locking device consisting of two tensioned ball chains (17) fitted parallel to the lateral edges of the unrolled draping (4), each of which is guided through an opening of the passage (24) on the ends of the end rail (8), the draping (4) being fastened with a spacing to the centre of the opening of the passage (24) in such a way that the end rail (8) can swivel on its longitudinal axis by means of the force (F') of the resilient device in the carrier (2), so that the horizontally projecting section of the opening of the passage (24) is reduced by the swivelling of the end rail (8) and the end rail (8) engages with the balls (21) of the ball chain (17), each opening of the passage (24) being engaged in a profile section (18) both openings having a vertical passage length which is greater than the clearance (d) of two balls (21) on the chain (17) characterized in that, in each opening of the passage (24), a tooth (22) and a projection (26) are arranged, the edges of which lie with a spacing (d) which corresponds to the chain pitch <spacing of the balls (21)>.

2. Interior blind according to Claim 1, characterized in that the openings of the passage (24) turned towards the end rail (8) have a convex or plane surface (23), the upper ends of which form the projection (26) in each case.

3. Interior blind according to one of the Claim 1 or 2, characterized in that the openings of the passages (24) on the side turned away from the end rail (8) have a step formed as a tooth (22) on the lower rails.

4. Interior blind according to Claim 3, characterized in that the walls of the openings of the passages above and below the tooth (22) are bent so that they are convex.

5. Interior blind according one of the Claims 1 to 4, characterized in that the end rail (8) consists of profiles (10) and (11) with a circular cross section which is held by clamping between the lower edge (4a) of the draping (4).

6. Interior blind according to Claim 5, characterized in that the profile section (18) is fastened on the cover of the section (10) of the end rail (8).

7. Interior blind according to Claim 6, characterized in that, substantially diagonal to the profile section (18) on the profile section (11) of the end rail (8), a cord (9) is fastened in such a way that the end rail (8) can swivel on its longitudinal axis by means of a force directed downwards (F) on the cord (9.

## Revendications

1. Store intérieur à enroulement comportant un support cylindrique (2), qui peut tourner suivant son axe horizontal, une tenture rectangulaire souple (4), fixée par son bord supérieur au support (2) et pouvant être enroulée et déroulée ; un dispositif élastique prévu à l'intérieur du support (2) qui produit un effort de rappel en rotation dans le sens de l'enroulement de la tenture (4), une barre d'extrémité (8) fixée au bord inférieur de la tenture (4), et un système de blocage à effacement commandé (17,18), prévu pour immobiliser la tenture souple (4) à toute hauteur, ce système de blocage comportant deux chaînes à boules (17) qui sont montées sous tension parallèlement aux bords latéraux de la tenture déroulée (4) et qui passent chacune à travers une ouverture (24) prévue à chaque bout de la barre d'extrémité (8), la fixation de la tenture (4) sur la barre d'extrémité (8) étant déportée d'une certaine distance par rapport au centre des ouvertures de passage (24) prévues sur cette barre (8), de manière à faire basculer la barre d'extrémité (8) suivant son axe horizontal sous l'effet de l'effort de rappel (F') du dispositif élastique prévu dans le support (2), ce basculement de la barre d'extrémité (8) se traduisant par une réduction de la section transversale des ouvertures de passage (24) en projection horizontale, la barre d'extrémité venant alors en prise sur les boules (21) des chaînes à boules (17), les ouvertures de passage (24) étant ménagées chacune dans une pièce profilée (18) et présentant verticalement une longueur de passage supérieure à l'intervalle (d) entre deux boules (21) sur chaque chaîne (17), caractérisé en ce que dans chaque ouverture de passage (24) sont prévues une dent (22) et une saillie (26) dont les arêtes sont écartées d'une distance (d) qui correspond au pas de la chaîne (17) (pas des boules (21) ).

2. Store intérieur selon la revendication 1, caractérisé en ce que les ouvertures de passage (24) présentent du côté de la barre d'extrémité (8) une surface convexe ou plane, dont l'extrémité supérieure constitue la saillie (26).

3. Store intérieur à enroulement selon l'une des revendications 1 et 2, caractérisé en ce que les ouvertures de passage (24) présentent, du côté opposé à la barre d'extrémité (8) et à l'endroit de leur extrémité inférieure, un épaulement en forme de dent (22).

4. Store intérieur à enroulement selon la revendication 3, caractérisé en ce que les parois des ouvertures de passage au-dessus et au-dessous de la dent (22) présentent une cambrure de profil convexe.

5. Store intérieur à enroulement selon l'une des revendications 1 à 4, caractérisé en ce que la barre d'extrémité (8) est constituée par des profilés (10) et (11) de section circulaire, entre lesquels la bordure inférieure (4a) de la tenture (4) est retenue par pincement.

6. Store intérieur à enroulement selon la revendication 5, caractérisé en ce que la pièce profilée (18) est fixée sur la paroi du profilé (10) de la barre d'extrémité (8).

7. Store intérieur à enroulement selon la revendication 6, caractérisé en ce qu'il comporte une tirette (9) fixée au profilé (11) de la barre d'extrémité (8) en un point qui est à peu près diamétralement opposé à la pièce profilée (18), de manière à provoquer un basculement de la barre d'extrémité (8) suivant son axe longitudinal, sous l'effet d'un effort de traction (F) exercé sur la tirette (9) et dirigé vers le bas.
